# EUROPÄISCHE PATENTSCHRIFT

(11) **EP 0 388 413 B1**
(45) Veröffentlichungstag und Bekanntmachung des Hinweises auf die Patenterteilung: **16.10.1991**
(21) Anmeldenummer: 88909285.4
(22) Anmeldetag: 25.10.1988
(51) Int. Cl.: B65D 47/18, B65D 41/06

(54) **KINDERGESICHERTES TROPFER-/VERSCHLUSSSYSTEM**
CHILDPROOF DROPPER CLOSURE SYSTEM
SYSTEME DE BOUCHAGE/COMPTE-GOUTTES A L'EPREUVE DES ENFANTS

(30) Priorität: 26.10.1987 US 112292
(43) Veröffentlichungstag der Anmeldung: 26.09.1990
(73) Patentinhaber: Pharma-Gummi Wimmer West GmbH, 52249 Eschweiler (DE)
(72) Erfinder: FRIEDRICH, Peter, W., Jersey City, NJ 07302 (US)
(74) Vertreter: Patent- und Rechtsanwaltssozietät, Schmitt, Maucher & Börjes
(86) Internationale Anmeldenummer: DE8800654
(87) Internationale Veröffentlichungsnummer: WO8903791

(56) Entgegenhaltungen:
- DE-A- 2 043 596
- GB-A- 1 383 865
- US-A- 4 286 633

## Beschreibung

Die Erfindung betrifft ein kindergesichertes Tropfer-/Verschlußssystem gemäß dem Oberbegriff von Anspruch 1.

Zweck der Erfindung ist die Schaffung eines Tropfer-/Verschlußsystems mit verbesserter Orignialitätssicherung sowie verbesserter Sicherung gegen unbeabsichtigtes offnen durch Kinder, das auch einfach im Aufbau und Herstellungsweise ist.

Tropfmonturen und Kombinationen mit Verschlüssen sind nicht neu. Eine typische Lösung für ein solches System ist im US-patent Nr. 3 154 116 (Mitchell) beschrieben. Die darin beschriebene Zusammenstellung besteht aus einer im Blasverfahren hergestellten einteiligen Medizinal-Tropfereinheit, bestehend aus einem verlängerten Tropfrohr, das aus einem harten Material hergestellt wurde und einstückig an einen elastischen Sauger angeformt ist. Der Sauger wird mit seinem unteren Teil auf die Mündung einer Medizinflasche aufgesetzt und mit einer Kappe fixiert, die einen radial einwärts gerichteten Flanschanteil aufweist, der das untere Teil des Saugers festhält.

Vorbekannt sind auch Systeme, die nur mit einer Druck-Drehbewegung zu öffnen sind, so z. B. US-Patent 3 485 403 (Hedgewick), US-Patent Nr. 3 756 445 (Hedgewick) und US-Patent Nr. 3 200 979 (Powers). In den darin beschriebenen Zusammenstellungen steht die Kappe unter axialer Druckspannung, die von Federelementen erzeugt wird, die einstückig mit der Kappe verbunden sind (z.B. US-Patent Nr. 3 485 403 - Hedgwick) oder als getrennte Elemente, die mit der Kappe zusammenwirken, hergestellt werden (US-Patent Nr. 3 756 445 - Hedgewick).

Aufgabe der Erfindung ist es, ein neues, verbessertes Tropfer-/ Verschlußssystem der eingangs erwähnten Art zu schaffen, das einen vergleichsweise einfachen Aufbau hat, kostengünstig hergestellt werden kann und dabei eine Kindersicherung enthält, welche die damit verschlossenen Behälter vor dem unbeabsichtigten und gefährlichen öffnen durch Kinder bewahrt.

Die erfindungsgemäße Lösung besteht bei dem Tropfer-/Verschlußsystem gemäß dem Oberbegriff von Anspruch 1 darin, daß an der äußeren Umfangswand der Behältermündung mehrere Sperrfinger vorgesehen sind, die Halteschlitze aufweisen und die so voneinander beabstandet sind, daß sie zwischen sich parallel zur Längsachse der Behältermündung angeordnete, axiale Durchtrittsnuten bilden, daß an der Innenwand des Kappenmantels der topfförmigen Kappe Haltenocken angeformt sind, die in Verschlußposition in die Halteschlitze der an der Behältermündung vorgesehenen Sperrfinger einrasten und daß das zum Behälter weisende, das äußere Ende der Pipette umgreifende Ende des Saugers als einstückig mit diesem Sauaer verbundenes, einen radial nach außen gerichteten Flansch sowie einen sich daran anschließenden, axial orientierten sowie mit seinem freien Endbereich von dem Behälter wegweisenden, in entspanntem Zustand etwa bis zur Kappen-Stirnseite reichende.n, in seinem äußeren Endbereich leicht radial einwärts gebogenen Ring aufweisendes Federelement ausgebildet ist, das in Verschlußposition derart unter Vorspannung steht, daß die Kappe in ihrer geschlossenen Position auf der Behältermündung gehalten ist, wobei die Haltenocken aus den Halteschlitzen durch eine Druck-Drehbewegung der Kappe relativ zur Behältermündung lösbar sind, um in den axialen Durchtrittsnuten zwischen den Sperrfingern der Behältermündung während des Abnehmens der Kappe und der Kappenmontur nach oben zu gleiten.

Nach Gebrauch wird die Kappe wieder auf die Behältermündung aufgesetzt und durch Drücken und gleichzeitiges Drehen wieder in die kindersichere Verschlußposition gebracht.

Das erfindungsgemäße Tropfer-/Verschlußsystem besteht aus nur wenigen Teilen und ist entsprechend einfach und kostengünstig herstellbar. Dabei werden durch das erfindungsgemaße Tropfer-/Verschlußsystem verschlossene Behälter vor dem unbeabsichtigten und gefährlichen Öffnen durch Kinder bewahrt.

Wenn nun die Flasche geöffnet werden soll, wird die Kappe einfache gegen den Federdruck axial nach unten gedrückt und dann gedreht. Dabei werden die Haltenocken aus den Halteschlitzen gedrückt und gelangen durch das Drehen in den an der äußeren Umfangswandung der Behältermündung vorgesehenen Durchtrittsnuten nach oben. Diese Durchtrittsnuten werden durch die einander benachbarten Sperrfinger gebildet. Die Haltenocken können darin beim Abziehen der Kappe in axialer Richtung nach oben gleiten.

Weiterbildungen der Erfindung sind in weiteren Unteransprüchen aufgeführt.

Nachstehend wird diese anhand vorteilhafter Ausführungsbeispiele in Verbindung mit den Zeichnungen noch näher erläutert.

Es zeigt :
Fig. 1 ein Tropfer-/Verschlußsystem in einer Seitenansicht,
Fig. 2 eine Draufsicht auf die Kappe des Tropfer-/Verschlußsystems aus Fig. 1,
Fig. 3 eine Teildarstellung des in seine Einzelteile zerlegten Tropfer-/Verschlußsystems aus Fig. 1 und 2,
Fig. 4 eine Darstellung des Tropfer-/Verschlußsystems in einem Längsschnitt in einer Verschlußposition der Kappe,
Fig. 5 die gegen die Behältermündung gedrückte Kappe eines Tropfer-/Verschlußsystems, dessen Federelement mit dem Saugbalg einstückig verbunden ist, in einer Teil-Schnittdarstellung,
Fig. 6 die von der Behältermündung abgenommene Kappe des Tropfer-/Verschlußsystems aus Fig. 5 in einer Teil-Schnittdarstellung und
Fig. 7 ein Tropfer-/Verschlußsystem, ähnlich dem aus den Figuren 1 bis 3, in einer Teil-Schnittdarstellung.

In den Zeichnungen, besonders Fig. 1 - 3, ist eine Ausführungsform des kindersicheren Tropfersystems der vorliegenden Erfindung mit der Nummer 10 dargestellt. Betrachte: man zuerst die strukturellen Einzelheiten und die Anordnung des Behälters 11, so weist die Behältermündung 12 einen radial auswärts gerichteten Flansch 14 auf, der sich unterhalb der Entnahmeöffnung 16 befindet. Wie am besten in Fig. 3 zu sehen ist, hat die äußere Wand der Behältermündung eine Reihe von Sperrfingern 20, die auf dem Umfang angeordnet sind.

Diese Sperrfinger 20 erstrecken sich wie gezeigt um den Umfang und sind in diesem Beispiel vierfach vorhanden und räumlich voneinander getrennt, wodurch sie vier gleichgeformte axiale Rillen 21 auf dem Umfang bilden, mit denen die Sperrnocken der Kappe während des Aufsetzens und der Abnahme der Kappe, die unten detaillierter beschrieben ist, in Wechselwirkung treten. In dem gezeigten Beispiel gibt es zwei diametral entgegengesetzt angebrachte Sperrfinger 20a und dazwischen ein Paar diametral entgegengesetzt angebrachte Sperrfinger 20b. Die Sperrfinger 20a weisen einen axialen Fuß 22a auf, der winklig zu einer Ebene durch die Zentralachse A-A des Behälters angeordnet ist. Diese Füße bestimmen eine Grenzfläche, gegen die die Nocken der Kappe während des Aufsetz- und Abnahmevorgangs vom Behälter, der unten genauer beschrieben wird, in Wechselwirkung treten. Die Sperrfinger 20b haben keine axiale Füße, können aber, wenn erforderlich, damit auch versehen werden. Die untere Fläche jedes Sperrfingers weist eine aufwärts geneigte Fläche 24 auf, die benachbart zur Sperrnut 26 angeordnet ist. Die untere Wand der Kerbe 26 ist in einer vorgegebenen Entfernung A und das untere Ende 28 der abgeschrägten Fläche 24 in einer vorgegebenen Entfernung B von der axialen Stirnfläche des Behälters angebracht, um einen bestimmten Zweck, der unten genauer beschrieben ist, zu erfüllen. Die Kappe besteht wie gezeigt aus einer allgemein becherartigen Form und besteht aus einem Mantel 30 und einer daran angeformten ringförmigen Stirnseite 32, die ein Loch 34 aufweist. Die Kappe hat auf ihrer Innenseite eine Reihe von nach innen gerichteten und am Umfang in gleichen Abständen angeordneten Nocken 36, benachbart zum unteren Rand des Mantels. Diese Nocken treten mit den Sperrfingern 20 der Behältermündung in Wechselwirkung, um den Verschluß auf dem Behälter in originalitätssichernder Weise, wie unten näher beschrieben, festzuhalten. Das Saugerelement 40 des Tropfer-/Verschlußsystems besteht aus einem Sauger 42, der aus einem elastisch federnden Material, wie z. B. Gummi oder aus flexiblem Kunststoff ,gefertigt wird, und einem verlängerten Tropfröhrchen oder einer Pipette 44 aus starrem Material mit einem ringförmigen Scheibel 46 am oberen Ende, der in einer internen ringförmigen Nut im Sauger 42 einschnappt, um die pipette in dargestellter Weise zu halten. Im gezeigten Beispiel hat der Sauger einen radial auswärtsgerichteten vergrößerten Flansch 50 an seinem unteren Ende, dessen vorgegebenen Durchmesser D, der deutlich größer ist als der Durchmesser D1 der öffnung 34 im oberen Kappenende und einen weiteren relativ kleinen, flexiblen Flansch 52, der axial zum ersten Flansch 50 angeordnet ist. Im vorliegenden Beispiel weist der untere Flansch 50 einen aufrechten Ring 54 mit einem leicht einwärts gerichteten, lippenförmigen oberen Ende 56 auf, das sich von der äußeren Umfangskante her erstreckt und normalerweise mit der inneren Fläche des Kappenoberteils in einer Art wie in Fig. 4 gezeigt, in kraftschlüssiger Wechselwirkung steht. Im entspannten Zustand ist die Grundfläche 58 des unteren Flansches 50 in einem bestimmten Abstand A1 (siehe Fig. 6) vom oberen Ende der Sperrnocken 36 angeordnet.

Die Teile, die das Tropfer-/Verschlußsystem bilden, sind leicht zusammenzumontieren. So wird z. B. die pipette einfach in das Saugelement 42 eingedrückt, bis der Scheibel 46 in die interne Nut 48, die benachbart zum kurzen oberen Flansch 56 angeordnet ist, einrastet. Zu beachten ist, daß das Loch des Saugers am Eingang angefast ist, um die Montage des Rohres zu erleichtern. Die Sauger-/Rohrzusammenstellung wird dann durch die Offnung 34 im oberen Teil der Kappe von innen eingeführt, wobei die Öffnung 34 der Kappe einen Durchmesser D1 aufweist, der etwas größer ist als der Durchmesser D2 des Saugers 42, um die Montage des Saugers durch die obere öffnung zu ermöglichen (siehe Fig. 3 und 6). Zu beachten ist auch, daß der kurze Flansch 52 flexibel genug ist, um durch die öffnung 34 zu gleiten und sich nach dem Durchziehen gegen die obere, ringförmige Stirnfläche mit dem aufsteigenden Ring anzulegen, der gegen die innere Fläche des ringförmigen Oberteils gepresst wird, und zwar in der normalen Position der Teile gegeneinander, wie es in Fig. 6 gezeigt ist.

Betrachten wïr nun den Gebrauch und die Wirkungsweise der kindergesicherten Tropferzusammenstellung wie oben beschrieben, so ist die Kappe einfach so auf dem Container angeordnet, daß die Nocken 36 im Eingriff sind mit den Spalten zwischen den Sperrfingern und abwärts gegen die keilförmigen Flächen des aufsteigenden Ringes gepresst werde.n. Die Kappe wird dann um Uhrzeigersinn gedreht, bis die Nocken an der inneren Kante des axialen Fußes der Sperrfinger anstoße.n. Die Kappe wird dann losgelassen, wobei der Flansch des Saugers sie nach oben drückt, so daß die Nocken im Halteschlitz der Sperrfinger in geschlossener Position einrasten. In dieser Position sperren die Nocken die Kappe gegen Verdrehen in Bezug zum Behälter und verhindern damit alle Versuche, die Kappe durch einfaches Drehen zu öffnen, was das normale kindliche Verhalten ist. Wenn die Kappe nun geöffmet werden soll, wird sie einfach axial gegen die keilförmigen Flächen des Ringes nach unten gedrückt, bis die Nocken frei vom höchsten Punkt der Aufnahme sind. Dann wird die Kappe gegen den Uhrzeigersinn gedreht, bis die Nocken in der axialen Rille zwischen den Sperrfingern liege.n. Beim Loslassen der Kappe wird diese dann von der Federwirkung des Ringes nach oben gedrückt. In dieser Position liegen die Nocken in den Rillen 21 zwischen den Sperrfingern, und deshalb kann die Kappe mit der Tropfvorrichtung entformt werden.

Fig. 7 stellt eine Version eines Saugelementes dar, wie es schon bei den prinzipielle Ausführungsformen beschrieben wurde. Jedoch ist bei diesem Beispiel der untere Flansch 120 so ausgebildet, daß vom Ende der axialen öffnung 122 des Saugers der Flansch in Form einer am gesamten Umfang angebrachten Feder mit einer Federlippe 124 ausgebildet ist, deren oberes Ende 126 einwärts gerichtet ist, um die Vorspannung zu erzielen, die notwendig ist,um die Kappe mit der Tropfermontur in Verschlußposition zu halten.

## Patentansprüche

1. Kindersicheres Tropfer-/Verschlußsystem (10) für einen Behälter (11) mit einer topfförmigen Kappe, die auf die Behältermündung (12) paßt und eine ringförmige Stirnseite (32) hat, und mit einem in das stirnseitige Kappen-Loch (34) montierten Tropfer, der im wesentlichen aus einem Sauger (42) mit einmontierter Pipette (44) besteht, wobei im Kappeninneren ein an den Sauger einstückig angeformtes, flexibles Federelement vorgesehen ist, das für eine Druck-Drehbewegung der Kappe zum öffnen der Behältermündung (12) zusammendrückbar ist, dadurch gekennzeichnet, daß an der äußeren Umfangswandung der Behältermündung (12) mehrere Sperrfinger (20, 20a, 20b) vorgesehen sind, die Halteschlitze (26) aufweisen und die so voneinander beabstandet sind, daß sie (20, 20a, 20b) zwischen sich parallel zur Längsachse der Behältermündung (12) angeordnete, axiale Durchtrittsnuten (21) bilden, daß an der Innenwand des Kappenmantels (30) der topfförmigen Kappe Haltenocken (36) angeformt sind, die in Verschlußposition in die Halteschlitze (26) der an der Behältermündung (12) vorgesehenen Sperrfinger (20, 20a, 20b) einrasten und daß das zum Behälter (11) weisende, das äußere Ende der Pipette(44) umgreifende Ende des Saugers (42) als einstückig mit diesem Sauger (42) verbundenes, einen radial nach außen gerichteten Flansch (50, 120) sowie einen sich daran anschließenden, axial orientierten sowie mit seinem freien Endbereich von dem Behälter (11) wegweisenden, im entspannten Zustand etwa bis zur Kappen-Stirnseite (32) reichenden, in seinem äußeren Endbereich (56, 126) leicht radial einwärts gebogenen Ring (54, 124) aufweisendes Federelement (50, 54, 56; 120, 124, 126) ausgebildet ist, das in Verschlußposition derart unter Vorspannung steht, daß die Kappe in ihrer geschlossenen Position auf der Behältermündung (12) gehalten ist, wobei die Haltenocken (36) aus den Halteschlitzen (26) durch eine Druck-Drehbewegung der Kappe (30, 32) relativ zur Behältermündung lösbar sind, um in den axialen Durchtrittsnuten (21) zwischen den Sperrfingern (20, 20a, 20b) der Behältermündung (12) während des Abnehmens der Kappe und der Tropfermontur nach oben zu gleiten.

2. Kindersicheres Tropfer-/Verschlußsystem nach Anspruch 1, dadurch gekennzeichnet, daß der Sauger (42) etwa zwiebelförmig ausgebildet ist.

3. Kindersicheres Tropfer-/Verschlußsystem nach Anspruch 1 oder 2, dadurch gekennzeichnet, daß die Behältermündung (12) sowie die Klappe im wesentlichen aus einem harten Material, vorzugsweise aus einem harten Kunststoff-Material, z.B. aus PE, PP oder anderen Kunststoffen hergestellt ist.

4. Kindersicheres Tropfer-/Verschlußsystem nach einem oder mehreren der Ansprüche 1 bis 3, dadurch gekennzeichnet, daß der Sauger (42) und das einstückig an ihn angeformte Federelement im wesentlichen aus einem elastomeren Material, z. B. aus Gummi oder thermoplastischen Elastomeren, besteht.

5. Kindersicheres Tropfer-/Verschlußsystem nach einem oder mehreren der Ansprüche 1 bis 4, dadurch gekennzeichnet, daß die Halteschlitze (26) keilförmig ausgebildet sind.

## Claims

A childproof dropper closure system (10) for a container (11) including a cup-like cap fitting on the container finish (12) and having an annular top (32), and further including a dropper which is fitted in the opening (34) in the top of the cap and essentially consists of a suction means (42) with an incorporated pipette (44), in the interior of the cap provision being made for a flexible spring element which is integrally formed with the suction means and is compressible for a push and turn movement of the cap to open the container finish (12), characterized in that the outer circumferential wall of the container finish (12) is provided with a plurality of locking fingers (20, 20a, 20b) which have keeper slots (26) and are spaced apart so as to form between one another axial channels (21) arranged parallel to the longitudinal axis of the container finish (12), that locking lugs (36) are formed onto the inner wall of the skirt (30) of the cup-shaped cap and in a lock position engage the keeper slots (26) of the locking fingers (20, 20a, 20b) provided at the container finish (12) and that that end of the suction means (42) which points toward the container (11) and embraces the outer end of the pipette (44) takes the form of a spring element (50, 54, 56; 120, 124, 126) which is integrally connected to said suction means (42) and has a radially outwardly directed flange (50, 120) as well as an adjoining, axially oriented ring (54, 124) which has its free end area pointing away from the container (11), in the relaxed state reaches approximately as far as the top (32) of the cap and has its outer end area (56, 126) bent slightly radially inwardly, in a lock position said spring element being biased in such a way that the cap is held in its closed position on the container finish (12), the locking lugs (36) being releasable from the keeper slots (26) by a push and turn movement of the cap (30, 32) relative to the container finish to slide upwardly in the axial channels (21) between the locking fingers (20, 20a, 20b) of the container finish (12) during removal of the cap and dropper fitting.

2. A childproof dropper closure system as claimed in claim 1, characterized in that the suction means (42) is of approximately bulbous configuration.

3. A childproof dropper closure system as claimed in claim 1 or claim 2, characterized in that the container finish (12) as well as the cap is made essentially of a hard material, preferably of a hard plastics material, e.g. of PE, PP or other plastics.

4. A childproof dropper closure system as claimed in one or more of claims 1 to 3, characterized in that the suction means (42) and the spring element formed integrally therewith consist essentially of an elastomeric material, e.g. of rubber or thermoplastic elastomers.

5. A childproof dropper closure system as claimed in one or more of claims 1 to 4, characterized in that the keeper slots (26) are of wedge-shaped configuration.

## Revendications

Système de bouchage/compte gouttes de sécurité (10) prévu pour un récipient (11) muni d'un bouchon de fermeture en forme de pot coopérant avec la bouche du récipient (12) et présentant une face frontale annulaire (32), et muni d'un compte-gouttes monté sur l'ouverture frontale du bouchon (34), composé essentiellement d'un aspirateur (42) avec pipette incorporée (44), un élément élastique souple étant prévu à l'intéreur du bouchon, ne formant qu'une pièce avec l'aspirateur et cet élément élastique pouvant être comprimé dans un mouvement de pression et de rotation du bouchon pour ouvrir la bouche du récipient (12), caractérisé en ce que, sur la paroi extérieure de la circonférence de la bouche du récipient (12) sont prévus plusieurs doigts d'arrêt (20, 20a, 20b), présentant des encoches de retenue (26) et présentant un écart entre eux tel que se forment, entre eux (20, 20a, 20b), des rainures axiales parallèles à l'axe longitudinal de l'ouverture du récipient (12), en ce que, sur le côté intérieur de la paroi du bouchon (30) en forme de pot sont formées de cames de retenue (36) qui s'engagent en position fermée dans les encoches de retenue (26) des doigts d'arrêt (20, 20a, 20b) prévus sur la bouche du récipient, et en ce que l'extrémité de l'aspirateur (42) dirigée vers le récipient (11), entourant l'extrémité extérieure de la pipette (44) comporte un élément élastique (50, 54, 56 ; 120, 124, 126), ne formant qu'une seule pièce avec cet aspirateur (42), présentant une collerette (50, 120) dirigée radialement vers l'extérieur ainsi qu'un anneau s'y raccordant, orienté axialement, s'éloignant du récipient (11) par son extrémité libre, s'étendant environ jusqu'au côté frontal (32) à l'état détendu, légèrement courbé radialement vers l'intérieur à son extrémité extérieure (56, 126), cet élément élastique étant, en position de fermeture, en précontrainte de telle sorte que le bouchon soit maintenu dans sa position fermée sur la bouche du récipient (12), les cames de retenue (36) étant dégagées des encoches de retenue (26) par un mouvement de pression et de rotation du bouchon (30, 32) relatif par rapport à la bouche du récipient, pour s'engager en coulissant vers le haut dans les rainures axiales (21) situées entre les doigts d'arrêt (20, 20a, 20b) de l'ouverture du récipient (12) lorsqu'on enlève le bouchon et le compte-goutte.

2. Système de bouchage/compte-gouttes de sécurité selon la revendication 1, caractérisé en ce que l'aspirateur (42) est conformé approximativement en bulbe.

3. Système de bouchage/compte-gouttes de sécurité selon la revendication 1 ou 2, caractérisé en ce que la bouche de récipient (12) et le bouchon sont essentiellement constitués d'un matériau dur, de préférence en matière synthétique dure, comme par exemple le polyéthylène, le polypropylène ou d'autres matières synthétiques.

4. Système de bouchage/compte-gouttes de sécurité selon l'une ou plusieurs des revendications 1 à 3, caractérisé en ce que l'aspirateur (42) et l'élément élastique ne formant qu'une seule pièce sont essentiellement constitués d'un matériau élastomère, par exemple le caoutchouc ou en élastomère thermoplastique.

5. Système de bouchage/compte-gouttes de sécurité selon l'une ou plusieurs des revendications 1 à 4, caractérisé en ce que les encoches de retenue (26) présentent une forme en coin.
